# EUROPÄISCHE PATENTSCHRIFT

(11) **EP 1 808 100 B1**
(45) Veröffentlichungstag und Bekanntmachung des Hinweises auf die Patenterteilung: **06.01.2010**
(21) Anmeldenummer: 06119393.4
(22) Anmeldetag: 23.08.2006
(51) Int. Cl.: A47C 27/14, A47G 9/10, A47C 21/00

(54) **Kopf- oder Körperunterlage, Kissen oder dergleichen**
Head or body support, pillow or the like
Support de tête ou corporel, coussin ou analogue

(30) Priorität: 13.01.2006 DE 202006000597 U
(43) Veröffentlichungstag der Anmeldung: 18.07.2007
(73) Patentinhaber: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Strauss, Hans-Jochen

(56) Entgegenhaltungen:
- EP-A2- 0 945 090
- WO-A-96/02173
- DE-C1- 4 426 282
- DE-U1- 20 107 734
- DE-U1- 29 916 753
- FR-A1- 2 283 649
- US-B1- 6 170 808

## Beschreibung

Die Erfindung betrifft eine Kopf- oder Körperunterlage, insbesondere ein Kissen, eine Matratze oder dergleichen, gemäß dem Oberbegriff des Anspruchs 1, vgl. US-A-6 170 808.

Bei aus dem Stand der Technik bekannten Kissen, die beispielsweise aus einer Federeinlage oder aus einer Schaumstoffeinlage bestehen, wird es als nachteilig angesehen, dass infolge der Kopf- oder Körperauflage die Kopf- oder Körperunterlage bzw. das Kissen oder die Matratze derart gestaucht wird, dass Schweißabsonderungen im Auflagebereich begünstigt werden. Dies geschieht aus dem Grund, weil insbesondere die Kopf- oder Körperunterlage bzw. das Kissen nicht die Möglichkeit bietet, den abgesonderten Schweiß ausreichend vom Körper weg zu führen, so dass das Kissen oder die Matratze letztendlich nur in der Lage ist, den Schweiß aufzunehmen.

Hieraus ergibt sich die der Erfindung zu Grunde liegende Aufgabe, eine Kopf- oder Körperunterlage, insbesondere ein Kissen, eine Matratze oder dergleichen, umfassend eine Einlage mit einem Bezug derart weiter zu bilden, dass eine gewisse Atmungsaktivität bereitgestellt wird, um Schweißbildungen im Kopfauflage- oder Körperauflagebereich zu unterbinden.

Erfindungsgemäß wird diese Aufgabe durch den Gegenstand des Anspruchs 1 gelöst.

Aufgrund dieser Ausbildung wird eine atmungsaktive Kopf- oder Körperunterlage in Form eines atmungsaktiven Kissens oder einer atmungsaktiven Matratze bereitgestellt, welche bevorzugt eine Innenbelüftung der Einlage zulässt. Denn aufgrund der Steifigkeit der Einlage in Verbindung mit den offenen Hohlräumen ergibt sich ein Belüftungssystem, durch dass insbesondere Schweiß bzw. Wärme vom Kopf oder Körper abgeführt werden kann. Dies geschieht dadurch, dass bei der Bewegung des Kopfes oder des Körpers auf dem Kissen oder der Matratze die Federelemente be- bzw. entlastet werden, wodurch sich der jeweilige Hohlraum verkleinert/vergrößert, was insbesondere eine selbsttätige Belüftung der Einlage hervorruft. Diese Ausbildung stellt eine atmungsaktive Kopf- oder Körperunterlage bereit, die in der Lage ist, Wärme vom Kopf- bzw. Körperbereich fern zu halten, so dass eine Schweißbildung unterbunden wird.

Die durch die Federelemente offen gehaltenen Hohlräume können auch für andere Einrichtungen genutzt werden, wobei hier daran zu denken ist, beispielsweise ein Radio, eine Heizung, einen Rüttler oder auch eine Belüftung in den Hohlräumen unterzubringen.

Entsprechend einer vorteilhaften Weiterbildung der Erfindung sind der oder die Hohlräume aus Kanälen gebildet, die sich quer zur Liegerichtung erstrecken. Diese Kanäle sind zu den Seitenwänden des blockartigen Schaumstoffkörpers geöffnet ausgebildet. Somit ist eine direkte Öffnung des Kissen- oder Matratzenkerns zur Umgebung gegeben, so dass Wärme unmittelbar an die Umgebung abgeführt werden kann, ohne dass es im Bereich der Kopf- oder Körperauflage zu einem Wärmestau kommen kann.

In Weiterbildung insbesondere des Bezuges wird erfindungsgemäß vorgeschlagen, dass an den Seitenbereichen des blockartigen Schaumstoffkörpers vorzugsweise luftdurchlässiges Gewebe angebracht ist, welches insbesondere eine Luftzirkulation durch den Kissenkern begünstigt. In Weiterbildung insbesondere der Liegefläche wird vorgeschlagen, dass die Oberseite des blockartigen Schaumstoffkörpers gewellt ausgebildet ist.

Eine weitere vorteilhafte Ausführungsform des verwendeten Federelementes sieht vor, dass das in dem Hohlraum angeordnete Federelement als einstückiges Kunststoffelement mit mindestens einem streifenförmigen, konkaven Federoberteil und einem streifenförmigen, konkaven Federunterteil ausgebildet ist, wobei Federoberteil und Federunterteil an ihren freien Enden aneinander zugewandt einen gemeinsamen Verbindungsbereich aufweisen. Die beschriebene konstruktive Gestaltung ermöglicht eine besonders einfache und kostengünstige Herstellungsweise.

Das Federoberteil und das Federunterteil können dabei seitlich versetzt zueinander angeordnet sein, wobei der Verbindungsbereich als im Wesentlichen U-förmiges Bogenstück ausgebildet ist. Die freien Enden des Federoberteils können zweckmäßigerweise einen gabelförmigen Bereich mit zwei Stegen aufweisen, wobei jeder Steg mit dem freien Ende eines seitlich versetzt neben dem Federoberteil angeordneten Federunterteils verbunden ist. Dabei kann selbstverständlich auch das Federunterteil in äquivalenter Weise so gestaltet sein, dass es einen gabelförmigen Bereich mit zwei Stegen aufweist. Zur Verbesserung der Auflageeigenschaften für den Kopf oder Körper einer die Kopf- oder Körperunterlage benutzenden Person ist es darüber hinaus zweckmäßig, dass die Breite des stegförmigen Federoberteils größer gemessen ist, als die Breite des Federunterteils.

Um ausreichende Federeigenschaften der Federelemente innerhalb der Hohlräume des Kissens oder der Matratze zu gewährleisten, hat es sich darüber hinaus als vorteilhaft erwiesen, die Federelemente so zu gestalten, dass jeweils drei Federoberteile und vier Federunterteile bzw. ein gemeinsames Federelement bilden. Dabei sind die beschriebenen Federelemente erfindungsgemäß durch eine Verbindungsvorrichtung miteinander gekoppelt werden.

Die Verbindungsvorrichtung weist erfindungsgemäß mindestens eine an einem außen liegenden Federoberteil oder Federunterteil angeordnete Aufnahme und eine an der gegenüber liegenden der Aufnahme abgewandten Seite an einem außen liegenden Federunterteil oder Federoberteil befindliche korrespondierende Verbindungszunge auf. Aufnahme und Verbindungszunge greifen beim Zusammenbau mehrerer Federelemente ineinander, so dass sich hierdurch Federelementlagen bilden lassen, die in ihrer Länge den Hohlräumen bzw. Kanälen der Kopf- oder Körperauflage entsprechen, so dass diese vollständig ausgefüllt sind. Natürlich ist unter entsprechenden Anwendungsbedingungen auch eine nur teilweise Füllung der Hohlräume mit Federelementen denkbar.

Um einen Vereinzeln der miteinander gekoppelten Federelemente zusätzlich zu verhindern, kann die Verbindungszunge mindestens eine Rastnase aufweisen.

Zur Erzielung einer gleichmäßigen Federwirkung sieht darüber hinaus eine zweckmäßige Weiterbildung der Ausgestaltungsvariante der Federelemente vor, dass die Breite der außen liegenden Federunterteile im Wesentlichen halb so groß bemessen ist, wie die Breite der übrigen Federunterteile. Durch diese Maßnahme wird bei einer Aneinanderkoppelung mehrerer Federelemente bei den Federunterteilen insgesamt die gleiche Breite im Kopplungsbereich erzielt, wie diese bei den übrigen Federunterteilen auch vorhanden ist.

Um die Federungseigenschaften der Kopf- oder Körperauflage in verschiedenen Bereichen unterschiedlich zu gestalten, kann es darüber hinaus vorteilhaft sein, wenn die kanalförmigen Hohlräume innerhalb der Kopf- oder Körperunterlage im Querschnitt unterschiedlich groß gestaltet werden. Die Größe der Hohlräume ist dabei auf die Größe der Federelemente abgestimmt, so dass bei größeren Federelementen auch in Abhängigkeit des verwendeten Kunststoffmaterials eine härtere Federwirkung erzielbar ist. Diese Federwirkung lässt sich natürlich auch durch die Parameter der Federoberteil- und Federunterteilbreiten beeinflussen. Darüber hinaus ist auch der Einbau unterschiedlicher Federelementgrößen in die Hohlräume möglich.

Es hat sich darüber hinaus als vorteilhaft erwiesen, dass das Einbringen der Federelemente in die Einlage der Kopf- oder Körperauflage dadurch erleichtert wird, dass der Schaumstoffkörper einen von der Unterseite zum Hohlraum verlaufenden Trennschnitt aufweist. Durch den Trennschnitt lässt sich von der Unterseite die Kopf- oder Körperauflage aufklappen, so dass die Federelemente problemlos in den oder die Hohlräume des Kissens oder der Matratze eingelegt werden können. Nach dem Einlegen der Federelemente können dann die sich gegenüber liegenden Schnittflächen des Trennschnittes miteinander verklebt werden. Alternativ dazu ist auch ein Trennschnitt zur Herstellung eines Einlageoberteiles und Einlageunterteiles denkbar.

Eine weitere Variante des Einbringens der Federelemente in die Hohlräume des Kissens bzw. der Matratze sieht vor, dass zwischen Federelement und innerer Oberfläche des Hohlraumes im Schaumstoffkörper eine Kunststofffolie angeordnet ist. Diese Kunststofffolie kann beispielsweise schlauchartig ausgebildet sein, und vor dem Einbringen der Federelemente in die kanalartigen Hohlräume außen über letztere herüber gezogen werden. Durch die geringe Reibung zwischen glatter Kunststofffolie und der Innenwandung des Schaumstoffkörpers lassen sich dann die streifenförmig zusammengesetzten Federelemente problemlos in den Hohlraum einschieben oder einziehen.

Nachfolgend werden zwei Ausführungsbeispiele des Gegenstandes der Erfindung anhand der beigefügten Zeichnungen näher erläutert:
- Figur 1: eine perspektivische Draufsicht auf eine nicht erfindungsgemäße Ausgestaltungsvariante eines blockartigen Schaumstoffkörpers ohne Bezug:
- Figur 2: eine Seitenansicht des Schaumstoffkörpers gemäß der Figur 1;
- Figur 3: eine teilweise geschnittene Ansicht des Schaumstoffkörpers gemäß Figur 1 ebenfalls in der Perspektive mit integrierten Federelementen;
- Figur 4: eine Draufsicht gemäß der Schnittdarstellung der Figur 3;
- Figur 5: eine perspektivische Darstellung einer Ausgestaltungsvariante eines blockartigen Schaumstoffkörpers gemäß der Erfindung mit integrierten Federelementen;
- Figur 6: eine vergrößerte Darstellung der Federelemente gemäß Figur 5:
- Figur 7: eine Aneinanderreihung von Federelementen gemäß Figur 6;
- Figur 8: eine Draufsicht auf einen Teilbereich zweier benachbarter Federelemente:
- Figur 9: eine perspektivische Darstellung einer erfindungsgemäßen Körperunterlage in Form einer Matratze mit darin angeordneten Hohlräumen und
- Figur 10: eine Teilschnittdarstellung der Körperunterlage gemäß Figur 9 mit in den Hohlräumen angeordneten Federelementen entsprechend der zweiten Ausgestaltungsvariante der Figuren 5 bis 8.

Die Figur 1 zeigt in der Perspektive eine Kopf- oder Körperunterlage in Form eines Kissens 1, dessen Inlett 2 aus einem blockartigen Schaumstoffkörper 3 besteht, wobei der blockartige Schaumstoffkörper 3 mit wenigstens einem Hohlraum 4 ausgestattet ist, in dem ein oder mehrere nicht erfindungsgemäße Federelemente 5 angeordnet sind, die eine stützende gefederte Auflage gewährleisten. Die einzelnen Federelemente 5, näher dargestellt in der Figur 2, 3 und 4, weisen dabei eine Steifigkeit auf, die infolge der Druckauflage eines Kopfes ein Verschließen der Hohlräume oder des Hohlraums 4 zur selbsttätigen Innenbelüftung der Kopf- oder Körperunterlage 1 unterbindet.

Es versteht sich nun von selbst, dass, wenn infolge der Druckbelastung sich die Oberfläche des Schaumstoffkörpers 3 leicht eindrückt, die Federelemente 5 derart entgegenwirken, so dass die Hohlräume 4 mit einem gewissen Querschnitt offen gehalten werden, so dass eine Belüftung des Kissenkerns ermöglicht wird. Dadurch wird eine Wärmestaubildung im Auflagebereich unterbunden und eine Schweißbildung im Kopfbereich verringert. Infolge des sich bewegenden Kopfes auf dem blockartigen Schaumstoffkörper 3 ergeben sich ändernde Querschnittsverhältnisse im Bereich der Hohlräume bzw. des Hohlraumes 4, so dass bei Wenden des Kopfes beispielsweise eine Luftbewegung in den Hohlräumen bzw. in dem Hohlraum 4 stattfindet, und es zu einem Luftaustausch kommt. Darüber hinaus wird sichergestellt, dass eine natürliche Belüftung des Kissenkerns dadurch möglich ist.

In Weiterbildung der Kopf- oder Körperunterlage sind der oder die Hohlräume 4 aus Kanälen gebildet, die sich quer zur Liegerichtung erstrecken. Dabei ist der jeweilige Kanal zu den Seitenwänden 6.1 und 6.2 des blockartigen Schaumstoffkörpers 3 geöffnet ausgebildet. Somit ist gewährleistet, dass ein direkter Luftaustausch sowie eine Feuchtigkeitsabgabe zwischen dem Kissenkern und der Umgebung stattfinden kann. Wie insbesondere in den Figuren 3 und 4 zu erkennen ist, sind das oder die nicht erfindungsgemäße Federelemente 5 leistenartig ausgebildet, wobei das einzelne Federelement 5 vorzugsweise aus einer Kopfplatte 7 mit stützenden Federarmen 8 besteht, die eine Basis 9 zur Festlegung an einer Leiste 10 oder dergleichen bilden. Dabei kann beispielsweise die Basis 9 als Rastelement ausgebildet sein, so dass das Federelement 5 von der Leiste 10 getrennt werden kann, und entsprechend unterschiedlich steife Federelemente 5 mit der Leiste 10 verbunden werden können.

In Weiterbildung der Erfindung, angedeutet in der Figur 2, kann der Bezug 11 derart ausgebildet sein, dass er an den Seitenbereichen des blockartigen Schaumstoffkörpers 3 vorzugsweise aus einem luftdurchlässigen Gewebe 12 besteht, wie dies beispielsweise in der Figur 2 in einem Bereich angedeutet wird. Wie insbesondere aus den Figuren zu erkennen ist, ist die Oberseite 13 des blockartigen Schaumstoffkörpers 3 gewellt ausgebildet, wobei die einzelne Wellenform zusätzlich gerippt ausgebildet sein kann.

Alternativ zu der Gestaltung einer Kopfunterlage gemäß den Figuren 1 bis 4 ist in der Figur 5 eine erfindungsgemäße Kopfunterlage in Form eines Kissens dargestellt, bei dem die Gestaltung der Hohlräume sowie der darin angeordneten Federelemente anders gelöst ist.

Wie der Figur 5 zu entnehmen ist, ist die Kopfunterlage gemäß der Erfindung ebenfalls mit zwei Hohlräumen 14 ausgestattet. Die Hohlräume 14 sind dabei als quer zur Liegerichtung verlaufende Kanäle ausgestaltet, in denen jeweils eine Mehrzahl von nebeneinander befindlichen Federelementen 15 angeordnet ist. Die Gestaltung der Kopfunterlage gemäß der Figur 5 entspricht ansonsten derjenigen der Ausführungsvariante gemäß den Figuren 1 bis 4.

Zu beachten ist dabei, dass der Querschnitt der kanalartig ausgestalteten Hohlräume 14 unterschiedlich gewählt worden ist, wobei die jeweils in den Hohlräumen 14 angeordneten Federelemente 15 in ihrer Größe entsprechend angepasst worden sind. Die unterschiedliche Größe der Federelemente 15 ermöglicht eine verschiedene Härteeinstellung des jeweiligen Kissenbereiches, wobei in aller Regel der größere Querschnitt eine etwas härtere Federeigenschaft der Federelemente 15 mit sich bringt. Natürlich ist eine unterschiedliche Härteausgestaltung der entsprechenden Kissenbereiche zusätzlich durch die Möglichkeit gegeben, dass für die Werkstoffauswahl der Federelemente 15 unterschiedliche Kunststoffe Verwendung finden.

Die spezielle Ausgestaltung der erfindungsgemäße Federelemente 15 ist in der Figur 6 verdeutlicht. Das Federelement 15 besteht dabei aus Federoberteilen 16. die als streifenförmige, konkave Elemente ausgestaltet sind. Die freien Enden der Federoberteile 16 sind gabelförmig ausgeführt und weisen zwei Stege 17 und 18 auf, die jeweils mit einem ebenfalls streifenförmig, konkav ausgebildeten Federunterteil 19 verbunden sind.

Zu beachten ist dabei, dass auch die Federunterteile 19 gabelförmige Endbereiche aufweisen. Die jeweils konkav ausgeformten Federoberteile 16 und Federunterteile 19 weisen dabei, wie dies in der Figur 6 dargestellt ist, mit ihren Endbereichen zueinander, so dass sich im Querschnitt gesehen ein entsprechender Hohlraum ergibt. Die Außenabmaße der Federoberteile 16 und der Federunterteile 19 entsprechen dabei der Innenkontur der Hohlräume 14, wobei klar ersichtlich ist, dass die Federoberteile 16 und Federunterteile 19 aufgrund ihrer Gestaltung einer Kraftwirkung auf das Kissen infolge eines darauf liegenden Kopfes einen entsprechenden Widerstand entgegenbringen, sich aber gleichzeitig in gewissen Grenzen zusammen drücken lassen. Die Steifigkeit der Federelemente 15 ist dabei so bemessen, dass die üblicherweise auf ein entsprechendes Kissen einwirkenden Kräfte ein komplettes Zusammendrücken der Federelemente 15 ausschließen.

Wie der Figur 6 weiter zu entnehmen ist, sind die Federoberteile 16 und die Federunterteile 19 jeweils mittels eines gemeinsamen im Wesentlichen U-förmig ausgebildeten Verbindungsbereich miteinander gekoppelt. Der Verbindungsbereich 20 ist dabei im Gegensatz zu der konkaven Ausgestaltung der Federoberteile 16 und Federunterteile 19 im Wesentlichen horizontal ausgestaltet.

Die Breite der Federoberteile 16 ist entsprechend einer vorteilhaften Ausgestaltung breiter gewählt, als die der Federunterteile 19, so dass sich eine entsprechende breitere Auflagefläche ergibt und sich damit das Auflagegefühl für einen auf dem Kissen aufliegenden Kopf verbessert.

In der Figur 6 ist darüber hinaus zu entnehmen, dass die jeweiligen außen liegenden Federunterteile 19a in ihrer Breitenausdehnung etwa halb so groß bemessen sind, wie die innen liegenden Federunterteile 19. Diese Ausgestaltung ist deshalb gewählt, da wie der Figur 6 ergänzend zu entnehmen ist, an den außen liegenden Federunterteilen 19a jeweils eine Verbindungsvorrichtung 20 angeordnet ist, die eine Koppelung mehrerer Federelemente 15 zu einem Federelementenstrang ermöglicht. Die Verbindungsvorrichtung 20 besteht dabei im Wesentlichen aus zwei Elementen, die im dargestellten Ausführungsbeispiel jeweils an den außen liegenden Federunterteilen 19a angeordnet sind.

Es handelt sich dabei zum einen um eine Aufnahme 21, die in diesem Ausführungsbeispiel im Wesentlichen rechteckförmig ausgebildet ist und quer zur Längserstreckung des Federunterteiles 19 angeordnet ist. Zur Verbindungsvorrichtung 20 gehört ferner eine Verbindungszunge 22, die in den Hohlraum der Aufnahme 21 einschiebbar ist. Die Verbindungszunge 22 ist dabei an demjenigen Federunterteil 19a angeordnet, welches auf der gegenüber liegenden Seite des Federelementes 15 befindlich ist, so dass jeweils zwei benachbarte Federelemente 15 miteinander koppelbar sind.

Die Koppelung ist im Einzelnen auch aus der Figur 8 ersichtlich, in der in einer Draufsicht ausschnittsweise zwei benachbarte Federelemente 15 dargestellt sind. Aus dieser Figur wird darüber hinaus deutlich, dass durch die schmalere Gestaltung der an den Enden der Federelemente 15 befindlichen Federunterteile 19a im zusammengesteckten Zustand mehrerer Federelemente sich eine Gesamtbreite der Federunterteile 19 ergibt, die im Wesentlichen derjenigen der übrigen zu einem Federelement 15 gehörenden Federunterteile 19 entspricht.

Der Figur 8 ist darüber hinaus zu entnehmen, dass die Federoberteile 16 und die Federunterteile 19 jeweils seitlich versetzt nebeneinander angeordnet sind. Um Kissen unterschiedlicher Größe mit den beschriebenen Federelementen 15 auszustatten, kann es zweckmäßig sein, eine Federelementreihe aus mehreren einzelnen Federelementen 15 aufzubauen, die mittels der beschriebenen Verbindungsvorrichtung 20 miteinander koppelbar sind.

Darüber hinaus ist entsprechend der Figur 7 natürlich die Möglichkeit gegeben, ein entsprechendes Federelement aus einer Mehrzahl von Federoberteilen 16 und Federunterteilen 19 aufzubauen. Zur Verdeutlichung zeigt die Figur 7 ein derartiges Federelement, bei der sechs Federoberteile 16 sowie sieben Federunterteile 19 Verwendung finden, wobei jeweils, wie bereits beschrieben, die endseitig gelegenen Federunterteile 19a mit einer aus Verbindungszungen 22 und Aufnahmen 21 bestehenden Verbindungsvorrichtungen 20 versehen sind, um auch diese Federelemente 16 miteinander koppeln zu können.

Selbstverständlich sind die Verbindungsvorrichtungen 20 nicht nur an den Federunterteilen 19a denkbar, sondern können bei entsprechender Ausgestaltung auch an den Federoberteilen 16 angeordnet sein.

Zum Einbau der Federelemente 15 in die Hohlräume 14 des in Figur 5 dargestellten Kissens bestehen unterschiedliche Möglichkeiten.

Zum einen hat es sich als zweckmäßig erwiesen, wenn die Federelementreihe in eine schlauchartig ausgebildete Kunststofffolie eingebettet wird, mit deren Hilfe die Reibungskräfte zwischen dem Federelement und der Innenseite des das Federelement aufnehmenden Hohlraumes 14 herabgesetzt wird. Bei der Montage der Federelemente innerhalb der Hohlräume 14 wird somit die Federelementreihe in die Kunststofffolie eingelegt und die üblicherweise überstehenden freien Enden des Kunststofffolienschlauches dann mittels geeigneter Haltemittel durch den kanalartigen Hohlraum 14 hindurch gezogen, wobei die Federelemente 15 gleichzeitig in den Hohlraum eingezogen werden.

Eine andere Möglichkeit der Einbringung der Federelemente 15 in den Hohlraum 14 des Kissens besteht darin, den Schaumstoffkörper 3 mit einem von der Unterseite des Schaumstoffkörpers 3 zum jeweiligen Hohlraum 15 verlaufenden Trennschnitt 23 zu versehen. Durch den parallel zur Längserstreckung des Hohlraumes 15 verlaufenden Trennschnitt lässt sich die Unterseite des Schaumstoffkörpers 3 aufklappen, was die Einlage der Federelemente in den Hohlraum 14 des Schaumstoffkörpers 3 ermöglicht. Nach Einlage der Federelemente 15 können anschließend die sich gegenüber liegenden Schnittflächen des Trennschnittes 23 miteinander verklebt werden.

Wie der Figur 5 zu entnehmen ist, kann der Trennschnitt einen im Wesentlichen parallel zur Unterseite des Schaumstoffkörpers 3 verlaufenden ersten Teilbereich 23a und einen im Wesentlichen senkrecht zum ersten Teilbereich verlaufenden weiteren Teilbereich 23b aufweisen.

Die anhand der Figuren 5 bis 8 besprochene erfindungsgemäße Ausgestaltung einer Kopfunterlage in Form eines Kissens mit entsprechenden Hohlräumen 14 und darin angeordneten Federelementen 15 lässt sich selbstverständlich auch auf Körperunterlagen, wie beispielsweise Matratzen erweitern.

Zur Verdeutlichung einer derartigen Anwendung sind die Figuren 9 und 10 vorgesehen, wobei in der Figur 9 schematisch eine Matratze 24 dargestellt ist, in der quer zur Längsausrichtung der Matratze 24 eine Mehrzahl von Hohlräumen 14 eingebracht sind. Wie der Darstellung zu entnehmen ist, weisen die jeweiligen Hohlräume 14 eine unterschiedliche Querschnittsgestaltung auf, wodurch sich eine unterschiedliche Nachgiebigkeit der Matratze 24 ergibt. Somit kann je nach Anwendung der Matratze der Benutzer durch einfaches Drehen eine weichere oder härtere Matratzenlage erreichen. Das Einbringen der Federelemente 15 erfolgt dabei entsprechend der Darstellung der Figur 10 in Analogie zu der ausführlich anhand der Kissenausgestaltung besprochenen Art und Weise. Die Federelemente 15 werden dabei zu Federelementreihen zusammengesetzt, die dann entsprechend der Darstellung der Figur 10 in die jeweiligen Hohlräume 14 der Matratze 24 eingebracht werden.

### Bezugszeichenliste:

- 01:: Kopf- oder Körperunterlage
- 02:: Inlett
- 03:: Schaumstoffkörper
- 04:: Hohlraum
- 05:: Federelement
- 06.1:: Seitenwand
- 06.2:: Seitenwand
- 07:: Kopfplatte
- 08:: Federarm
- 09:: Basis
- 10:: Leiste
- 11:: Bezug
- 12:: Gewebe
- 13:: Oberseite
- 14:: Hohlraum
- 15:: Federelement
- 16:: Federoberteil
- 17:: Steg
- 18:: Steg
- 19:: Federunterteil
- 20:: Verbindungsvorrichtung
- 21:: Aufnahme
- 22:: Verbindungszunge
- 23:: Trennschnitt
- 23a:: Erster Teilbereich
- 23b:: Weiterer Teilbereich
- 24:: Matratze
- 25:: Rastnase

## Patentansprüche

1. Kopf- oder Körperunterlage, insbesondere Kissen oder Matratze, umfassend eine Einlage (2) mit einem Bezug, wobei die Einlage (2) aus einem blockartigen Schaumstoffkörper (3) mit wenigstens einem Hohlraum (4) gebildet ist, in dem eine Mehrzahl durch eine Verbindungsvorrichtung (20) miteinander koppelbare Federelemente (5, 15) angeordnet sind, die eine stützende gefederte Kopf- oder Körperauflage gewährleisten, wobei die Federelemente (5, 15) eine Steifigkeit aufweisen, die in Folge der Druckauflage ein Verschließen der Hohlräume bzw. des Hohlraumes (4) zur selbsttätigen Innenbelüftung der Kopf- oder Körperunterlage unterbindet,
**dadurch gekennzeichnet,**
**dass** die Verbindungsvorrichtung (20) mindestens eine an einem außen liegenden Federoberteil (16) oder Federunterteil (19a) angeordnete Aufnahme (21) und eine an der gegenüberliegenden der Aufnahme (21) abgewandten Seite an einem außen liegenden Federunterteil (19a) oder Federoberteil (16) befindliche korrespondierende Verbindungszunge (22) aufweist, so dass bei verbundenen Federelementen (14) Aufnahme (21) und Verbindungszunge (22) ineinander greifen.

2. Kopf- oder Körperunterlage nach Anspruch 1,
**dadurch gekennzeichnet,**
**dass** der oder die Hohlräume (4, 14) aus Kanälen gebildet ist/sind, der/die sich vorzugsweise quer zur Liegerichtung erstreckt/erstrecken.

3. Kopf- oder Körperunterlage nach einem der vorstehenden Ansprüche,
**dadurch gekennzeichnet,**
**dass** der Bezug (11) der Kopf- oder Körperunterlage aus einem Gewebe besteht, das insbesondere an den Seitenbereichen des blockartigen Schaumstoffkörpers (3) luftdurchlässig ist.

4. Kopf- oder Körperunterlage nach einem oder mehreren der oben genannten Ansprüche
**dadurch gekennzeichnet,**
**dass** die Oberseite (13) des blockartigen Schaumstoffkörpers (3) gewellt ausgebildet ist.

5. Kopf- oder Körperunterlage nach einem der Ansprüche 1 bis 4,
**dadurch gekennzeichnet,**
**dass** zwischen Federelement (5, 15) und innerer Oberfläche des Hohlraumes (4, 14) im Schaumstoffkörper eine Kunststofffolie angeordnet ist.

6. Kopf- oder Körperunterlage nach Anspruch 1,
**dadurch gekennzeichnet,**
**dass** das in dem Hohlraum (4, 14) angeordnete Federelement (15) als einstückiges Kunststoffelement mit mindestens einem streifenförmigen konkaven Federoberteil (16) und mindestens einem streifenförmigen konkaven Federunterteil (19) ausgebildet ist, wobei Federoberteil (16) und Federunterteil (19) an ihren freien Enden aneinander zugewandt und einen gemeinsamen Verbindungsbereich aufweisen.

7. Kopf- oder Körperunterlage nach Anspruch 6,
**dadurch gekennzeichnet,**
**dass** Federoberteil (16) und Federunterteil (19) seitlich versetzt zueinander angeordnet sind, wobei der Verbindungsbereich als im Wesentlichen U-förmiges Bogenstück ausgebildet ist.

8. Kopf- oder Körperunterlage nach Anspruch 6 oder 7,
**dadurch gekennzeichnet,**
**dass** die freien Enden des Federoberteils (16) einen gabelförmigen Bereich mit zwei Stegen (17, 18) aufweisen, wobei jeder Steg (17, 18) mit dem freien Ende eines seitlich versetzt neben dem Federoberteil (16) angeordneten Federunterteils (19) verbunden ist.

9. Kopf- oder Körperunterlage nach einem der Ansprüche 6 bis 8,
**dadurch gekennzeichnet,**
**dass** der Verbindungsbereich von Federunterteil (19) und Federoberteil (16) einen horizontalen Teilbereich aufweist.

10. Kopf- oder Körperunterlage nach einem der Ansprüche 6 bis 9,
**dadurch gekennzeichnet,**
**dass** die Breite des stegförmigen Federoberteils (16) größer bemessen ist als die Breite des Federunterteils (19).

11. Kopf- oder Körperunterlage nach einem der Ansprüche 6 bis 10,
**dadurch gekennzeichnet,**
**dass** ein Federelement (15) drei Federoberteile (16) und vier Federunterteile (19) aufweist.

12. Kopf- oder Körperunterlage nach einem der Ansprüche 6 bis 10,
**dadurch gekennzeichnet,**
**dass** ein Federelement (15) sechs Federoberteile (16) und sieben Federunterteile (19) aufweist.

13. Kopf- oder Körperunterlage nach einem der voranstehenden Ansprüche,
**dadurch gekennzeichnet,**
**dass** die Verbindungszunge (22) mindestens eine Rastnase (25) aufweist, durch welche die Verbindungsvorrichtung (20) verrastbar ist.

14. Kopf- oder Körperunterlage nach einem der Ansprüche 6 bis 13,
**dadurch gekennzeichnet,**
**dass** die Breite der außen liegenden Federunterteile (19a) im Wesentlichen halb so groß bemessen ist wie die Breite der übrigen Federunterteile (19).

15. Kopf- oder Körperunterlage nach einem der Ansprüche 2 bis 14,
**dadurch gekennzeichnet,**
**dass** mindestens zwei quer zur Liegerichtung sich erstreckende kanalförmige Hohlräume (4, 14) innerhalb der Kopf- oder Körperunterlage in Längsrichtung nebeneinander angeordnet sind, wobei der Querschnitt der Hohlräume (4, 14) unterschiedlich groß ist.

16. Kopf- oder Körperunterlage nach einem der Ansprüche 1 bis 15,
**dadurch gekennzeichnet,**
**dass** der Schaumstoffkörper (3) mindestens einen von der Unterseite zum Hohlraum (4, 14) verlaufenden Trennschnitt (23) aufweist.

17. Kopf- oder Körperunterlage nach Anspruch 16,
**dadurch gekennzeichnet,**
**dass** die sich gegenüberliegenden Schnittflächen des Trennschnittes (23) nach Einlegen der Federelemente (4, 14) miteinander verklebt werden.

18. Kopf- oder Körperunterlage nach Anspruch 16 oder 17,
**dadurch gekennzeichnet,**
**dass** der Trennschnitt (23) einen im Wesentlichen parallel zur Unterseite des Schaumstoffkörpers (3) verlaufenden ersten Teilbereich (23a) und einen im Wesentlichen senkrecht zum ersten Teilbereich verlaufenden weiteren Teilbereich (23b) aufweist.

19. Kopf- oder Körperunterlage nach einem der Ansprüche 1 bis 18,
**dadurch gekennzeichnet,**
**dass** in wenigstens einem Hohlraum (4) der Einlage (2) ein Radio oder ein Lautsprecher angeordnet ist.

20. Kopf- oder Körperunterlage nach einem der Ansprüche 1 bis 19,
**dadurch gekennzeichnet,**
**dass** in wenigstens einem Hohlraum (4) der Einlage (2) Federelemente (5, 15) unterschiedlicher Größe angeordnet sind.

## Claims

1. A head or body support, in particular a pillow or mattress, comprising an insert (2) having a cover, wherein the insert (2) is formed from a block-like foam body (3) having at least one cavity (4), in which a plurality of spring elements (5, 15) are arranged, which can be connected to one another by means of a connecting device (20) and which ensure a supporting spring-loaded head or body application, wherein the spring elements (5, 15) encompass a stiffness, which, due to the application of pressure, prevents a closing of the cavities or of the cavity (4), respectively, for the automatic internal ventilation of the head or body support,
**characterized in**
**that** the connecting device (20) encompasses at least one receptacle (21) arranged at an upper spring part (16) or lower spring part (19a) located on the outside and a corresponding connecting tongue (22) located at a lower spring part (19a) or upper spring part (16) at the opposite side facing away from the receptacle (21) located on the outside, so that receptacle (21) and connecting tongue (22) engage with one another in response to connected spring elements (14).

2. The head or body support according to claim 1,
**characterized in**
**that** the cavity or the cavities (4, 14) is/are formed from ducts, which preferably extend at right angles to the lying direction.

3. The head or body support according to one of the preceding claims,
**characterized in**
**that** the cover (11) of the head or body support consists of a fabric, which is pervious to air, in particular at the side areas of the block-like foam body (3).

4. The head or body support according to one or a plurality of the above-mentioned claims,
**characterized in**
**that** the upper side (13) of the block-like foam body (3) is embodied so as to be undulated.

5. The head or body support according to one of claims 1 to 4,
**characterized in**
**that** a plastic film is arranged between spring element (5, 15) and inner surface of the cavity (4, 14) in the foam body.

6. The head or body support according to claim 1,
**characterized in**
**that** the spring element (15) arranged in the cavity (4, 14) is embodied as a one-piece plastic element having at least one strip-shaped concave upper spring part (16) and at least one strip-shaped concave lower spring part (19), wherein upper spring part (16) and lower spring part (19) face one another at their free ends and encompass a common connection area.

7. The head or body support according to claim 6,
**characterized in**
**that** the upper spring part (16) and lower spring part (19) are arranged so as to be laterally offset to one another, wherein the connection area is embodied as a substantially U-shaped elbow.

8. The head or body support according to claim 6 or 7,
**characterized in**
**that** the free ends of the upper spring part (16) encompass a bifurcated area having two bars (17, 18), wherein each bar (17, 18) is connected to the free end of a laterally offset lower spring part (19), which is arranged next to the upper spring part (16).

9. The head or body support according to one of claims 6 to 8,
**characterized in**
**that** the connection area of lower spring part (19) and upper spring part (16) encompasses a horizontal partial area.

10. The head or body support according to one of claims 6 to 9,
**characterized in**
**that** the width of the bar-shaped upper spring part (16) is dimensioned so as to be greater than the width of the lower spring part (19).

11. The head or body support according to one of claims 6 to 10,
**characterized in**
**that** one spring element (15) encompasses three upper spring parts (16) and four lower spring parts (19).

12. The bead or body support according to one of claims 6 to 10,
**characterized in**
**that** one spring element (15) encompasses six upper spring parts (16) and seven lower spring parts (19).

13. The head or body support according to one of the preceding claims,
**characterized in**
**that** the connecting tongue (22) encompasses at least one lug (25), by means of which the connecting device (20) can be locked.

14. The head or body support according to one of claims 6 to 13,
**characterized in**
**that** the width of the lower spring parts (19a) located on the outside are dimensioned so as to substantially be half as large as the width of the remaining lower spring parts (19).

15. The head or body support according to one of claims 2 to 14,
**characterized in**
**that** at least two duct-shaped cavities (4, 14), which extend at right angles to the lying direction, are arranged within the head or body support next to one another in longitudinal direction, wherein the size of the cross section of the cavities (4, 14) varies.

16. The head or body support according to one of claims 1 to 15,
**characterized in**
**that** the foam body (3) encompasses at least one separating cut (23), which runs from the lower side to the cavity (4, 14).

17. The head or body support according to claim 16,
**characterized in**
**that** the intersections of the separating cut (23), which are located opposite from one another, are adhered to one another after insertion of the spring elements (4, 14).

18. The head or body support according to claim 16 or 17,
**characterized in**
**that** the separating cut (23) encompasses a first partial area (23a), which runs substantially parallel to the lower side of the foam body (3) and a further partial area (23b), which runs substantially perpendicular to the first partial area.

19. The head or body support according to one of claims 1 to 18,
**characterized in**
**that** a radio or a loudspeaker is arranged in at least one cavity (4) of the insert (2).

20. The head or body support according to one of claims 1 to 19,
**characterized in**
**that** spring elements (5, 15) of varying size are arranged in at least one cavity (4) of the insert (2).

## Revendications

1. Support de tête ou de corps, notamment coussin ou matelas, comprenant une garniture (2) pourvue d'un revêtement, la garniture (2) étant composée d'un corps en mousse en bloc (3) comportant au moins une cavité (4) dans laquelle sont disposés une pluralité d'éléments à ressort (5, 15) pouvant être couplés entre eux à l'aide d'un dispositif de raccordement (20) et qui garantissent un appui élastique et de soutien du corps ou de la tête, les éléments à ressort (5, 15) présentant une rigidité qui, suite à l'appui en pression, empêche une fermeture des cavités ou de la cavité (4) pour permettre une ventilation automatique du support de tête ou de corps,
**caractérisé en ce que**
le dispositif de raccordement (20) présente au moins un support (21) disposé au niveau d'une partie supérieure à ressort (16) ou d'une partie inférieure à ressort (19a) située à l'extérieur et une languette de raccordement (22) correspondante se trouvant sur le côté opposé détourné du support (21) au niveau d'une partie inférieure à ressort (19a) ou partie supérieure à ressort (16) située à l'extérieur, de sorte que, lorsque les éléments à ressort (14) sont raccordés, le support (21) et la languette de raccordement (22) s'engrènent l'un dans l'autre.

2. Support de tête ou de corps selon la revendication 1,
**caractérisé en ce que**
la ou les cavités (4, 14) est/sont formée(s) de canaux qui s'étendent de préférence transversalement par rapport au sens de positionnement.

3. Support de tête ou de corps selon une des revendications précédentes,
**caractérisé en ce que**
le revêtement (11) du support de tête ou de corps est composé d'un textile qui est perméable à l'air en particulier dans les zones latérales du corps en mousse en bloc (3).

4. Support de tête ou de corps selon une ou plusieurs des revendications précédentes,
**caractérisé en ce que**
la face supérieure (13) du corps en mousse en bloc (3) a une conformation ondulée.

5. Support de tête ou de corps selon une des revendications 1 à 4,
**caractérisé en ce que,**
entre l'élément à ressort (5, 15) et la surface interne de la cavité (4, 14), un film en matière plastique est disposé dans le corps en mousse.

6. Support de tête ou de corps selon la revendication 1,
**caractérisé en ce que**
l'élément à ressort (15) disposé dans la cavité (4, 14) se présente sous la forme d'un élément en matière plastique en une pièce comportant au moins une partie supérieure à ressort concave en forme de bande (16) et au moins une partie inférieure à ressort concave en forme de bande (19), la partie supérieure à ressort (16) et la partie inférieure à ressort (19) étant tournées l'une vers l'autre par leurs extrémités libres et présentant une zone de raccordement commune.

7. Support de tête ou de corps selon la revendication 6,
**caractérisé en ce que** la partie supérieure à ressort (16) et la partie inférieure à ressort (19) sont disposées décalées latéralement, la zone de raccordement étant réalisée sous forme d'une pièce courbée sensiblement en forme de U.

8. Support de tête ou de corps selon la revendication 6 ou 7,
**caractérisé en ce que**
les extrémités libres de la partie supérieure à ressort (16) présentent une partie en forme de fourche avec deux traverses (17, 18), chaque traverse (17, 18) étant reliée à l'extrémité libre d'une partie inférieure à ressort (19) disposée décalée latéralement près de la partie supérieure à ressort (16).

9. Support de tête ou de corps selon une des revendications 6 à 8,
**caractérisé en ce que**
la zone de raccordement entre la partie inférieure à ressort (19) et la partie supérieure à ressort (16) présente une sous-partie horizontale.

10. Support de tête ou de corps selon une des revendications 6 à 9,
**caractérisé en ce que**
la largeur de la partie supérieure à ressort (16) en forme de traverse est plus importante que la largeur de la partie inférieure à ressort (19).

11. Support de tête ou de corps selon une des revendications 6 à 10,
**caractérisé en ce que**
un élément à ressort (15) présente trois parties supérieures à ressort (16) et quatre parties inférieures à ressort (19).

12. Support de tête ou de corps selon une des revendications 6 à 10,
**caractérisé en ce que**
un élément à ressort (15) présente six parties supérieures à ressort (16) et sept parties inférieures à ressort (19).

13. Support de tête ou de corps selon une des revendications précédentes,
**caractérisé en ce que**
la languette de raccordement (22) présente au moins un bec d'enclenchement (25) qui permet d'enclencher le dispositif de raccordement (20).

14. Support de tête ou de corps selon une des revendications 6 à 13,
**caractérisé en ce que**
la largeur des parties supérieures à ressort (16) situées à l'extérieur a une dimension représentant sensiblement la moitié de la largeur du reste des parties inférieures à ressort (19).

15. Support de tête ou de corps selon une des revendications 2 à 14,
**caractérisé en ce que**
au moins deux cavités en forme de canaux (4, 14) s'étendant transversalement par rapport au sens de positionnement sont disposées l'une près de l'autre dans le support de tête ou de corps dans le sens longitudinal, la section transversale des cavités (4, 14) étant de dimension différente.

16. Support de tête ou de corps selon une des revendications 1 à 15,
**caractérisé en ce que**
le corps en mousse (3) présente au moins une coupure (23) s'étendant depuis la face inférieure jusqu'à la cavité (4, 14).

17. Support de tête ou de corps selon la revendication 16,
**caractérisé en ce que**
les surfaces de coupe se faisant face de la coupure (23) sont collées l'une à l'autre après insertion des éléments à ressort (4, 14).

18. Support de tête ou de corps selon la revendication 16 ou 17,
**caractérisé en ce que**
la coupure (23) présente une sous-partie (23a) s'étendant sensiblement parallèlement à la face inférieure du corps en mousse (3) et une autre sous-partie (23b) s'étendant sensiblement perpendiculairement à la première sous-partie.

19. Support de tête ou de corps selon la revendication 1 à 18,
**caractérisé en ce que**
une radio ou un haut-parleur est disposé dans au moins une cavité (4) de la garniture (2).

20. Support de tête ou de corps selon la revendication 1 à 19,
**caractérisé en ce que**
des éléments à ressort (5, 15) de taille différente sont disposés dans au moins une cavité (4) de la garniture (2).
